# EUROPÄISCHE PATENTSCHRIFT

(11) **EP 1 334 239 B1**
(45) Veröffentlichungstag und Bekanntmachung des Hinweises auf die Patenterteilung: **04.01.2006**
(21) Anmeldenummer: 01955364.3
(22) Anmeldetag: 21.07.2001
(51) Int. Cl.: E03D 9/03

(54) **ABGABEVORRICHTUNG ZUR ABGABE VON WIRKSTOFFFLUIDEN IN DIE SPÜLFLÜSSIGKEIT IN EINEM TOILETTENBECKEN**
DISPENSING DEVICE FOR DISPENSING ACTIVE SUBSTANCE FLUIDS INTO THE FLUSHING LIQUID INSIDE A TOILET BOWL
DISPOSITIF DE DISTRIBUTION POUR AJOUTER DES FLUIDES ACTIFS A L'EAU DE LA CHASSE DANS UNE CUVETTE DE W.C.

(30) Priorität: 17.11.2000 DE 10057325; 17.03.2001 DE 10113036
(43) Veröffentlichungstag der Anmeldung: 13.08.2003
(62) Teilanmeldung aus: 05022491.4
(73) Patentinhaber: Henkel Kommanditgesellschaft auf Aktien, 40191 Düsseldorf (DE)
(72) Erfinder: BUTTER-JENTSCH, Ralph, 40764 Langenfeld (DE); MENKE, Roland, 40822 Mettmann (DE); MÜHLHAUSEN, Hans-Georg, 40597 Düsseldorf (DE); PESSEL, Frank, 40215 Düsseldorf (DE); JUNGMANN, Thomas, 41470 Neuss (DE); HUCHLER, Stefan, 51375 Leverkusen (DE)
(74) Vertreter: Bomhard, Andreas
(86) Internationale Anmeldenummer: PCT/EP2001/008461
(87) Internationale Veröffentlichungsnummer: WO 2002/040791

(56) Entgegenhaltungen:
- EP-A- 0 960 984
- EP-A- 1 026 331
- GB-A- 2 349 157
- US-A- 3 946 448
- US-A- 4 709 424

## Beschreibung

Die Erfindung betrifft eine Abgabevorrichtung zur Abgabe von Wirkstofffluiden in die Spülflüssigkeit in einem Toilettenbecken mit den Merkmalen des Oberbegriffs von Anspruch 1 bzw. von Anspruch 2.

Der Begriff Wirkstofffluid meint fließfähige, also flüssige bis zähflüssige, ggf. gelartige oder auch pastenartige oder granulatartige oder anderweit schüttfähige Wirkstoffzubereitungen mit reinigender, desinfizierender, desodorierender, bleichender u. ä. Wirkung (insbesondere beschrieben in der nicht vorveröffentlichten DE 199 30 362 A1, sowie in der EP 0 775 741 A1 und der EP 0 960 984 A2).

Abgabevorrichtungen der in Rede stehenden Art sind unter dem Stichwort "WC-Körbchen" in verschiedenen Ausführungen bekannt. Bekannt sind zunächst Abgabevorrichtungen für ein einzelnes Wirkstofffluid. Das Wirkstofffluid befindet sich dort in einem in einem Halter fest angeordneten oder auswechselbar eingesetzten Vorratsbehälter mit einer bei am Halter angebrachten Vorratsbehälter bodenseitig angeordnetem Auslaßöffnung.

Bei einer ersten bekannten Abgabevorrichtung für ein einzelnes Wirkstofffluid wird das Wirkstofffluid über ein damit tränkbares, mit der Spülflüssigkeit beaufschlagbares Betätigungselement (z. B. aus einem offenporigen Schaumstoff) zugegeben (EP 785 315 A1). Hier wird die Auslaßöffnung des Vorratsbehälters nach Herausstoßen eines Verschlußteils des Vorratsbehälters von einem am Halter ortsfest angeordneten Dichtungselement großteilig verschlossen, so daß nur noch ein Strömungsweg mit geringem Querschnitt zum Herausschicken des Wirkstofffluids zur Verfügung steht. Die Vorrichtung funktioniert unter Nutzung der Kapillarwirkung des offenporigen Schaumstoffs. Eine ähnliche Konstruktion ist auch mit einer der Verteilung dienenden Rippenplatte bekant.

Bei beiden Varianten wird es gelegentlich als nicht optimal empfunden, daß die Auslaßöffnung im Grundsatz dauernd geöffnet ist, also auch bei längerer Nichtnutzung des Toilettenbeckens Wirkstofffluid weiter heraussickert.

Eine andere Abgabevorrichtung für ein einzelnes Wirkstofffluid (DE 299 02 066 U1) realisiert am Vorratsbehälter ein ventilartig arbeitendes Dichtungselement, das normalerweise eine positiv geschlossene Schließstellung einnimmt, in der die Auslaßöffnung verschlossen ist. Dies geschieht unter Wirkung der Gewichtskraft einer als Dichtungselement wirkenden Ventilkugel. Dieses Dichtungselement kann entgegen der Vorspannkraft in eine die Auslaßöffnung ein wenig freigebende Freigabestellung verstellt werden. Dazu dient ein als Wippe ausgebildetes, auf einer Schwenkachse am Halter schwenkbar gelagertes Betätigungselement. An einer Seite der Achse hat das Betätigungselement einen eine wannenartige Aufnahme für Spülflüssigkeit aufweisenden Beaufschlagungsbereich. Der auf der anderen Seite der Achse liegende Arm des Betätigungselements liegt von unten her am Dichtungselement an. Trifft die Spülflüssigkeit auf dem Beeinflussungsbereich, so wird über das Betätigungselement das Dichtungselement vom Ventilsitz an der Auslaßöffnung abgehoben und gibt die Auslaßöffnung ein wenig frei. Das Wirkstofffluid kann am Dichtungselement vorbei aus der Auslaßöffnung in den vorbeiströmenden Strom der Spülflüssigkeit einsickern bzw. wird von der Spülflüssigkeit mitgerissen.

Aus der weiter oben bereits angesprochenen, nicht vorveröffentlichten DE 199 30 362 A1 ist eine der zuvor erörterten Abgabevorrichtung ähnliche Abgabevorrichtung bekannt, die jedoch als Betätigungselement einen einarmigen, einenends am Halter angelenkten Hebel aufweist, an dem das Dichtungselement zwischen dem Halter angelenkte Ende und dem Beaufschlagungsbereich angeordnet ist. Diese Konstruktion korrespondiert insbesondere zu einem am Halter auswechselbar angeordneten Vorratsbehälter. Auch die US 3,946,448 A zeigt ein ventilgesteuertes Dichtungselement.

Bei der Verwendung zuvor erläuterter Abgabevorrichtungen der in Rede stehenden Art müssen alle Komponenten, die in die Spülflüssigkeit des Toilettenbekkens gelangen, im Wirkstofffluid gemeinsam enthalten sein. Manche Wirkstoffkomponenten sind aber nicht gemeinsam lagerstabil zu realisieren.

Deshalb hat man bereits eine Mehrkammer-Abgabevorrichtung vorgeschlagen (EP 0 960 984 A2). Diese bekannte Abgabevorrichtung dient zur Abgabe von mindestens zwei unterschiedlichen oder gleichen festen, gelartigen, pastösen oder flüssigen Medien in flüssiger oder wässriger Form in ein Toilettenbecken.

An einem am Rand des Toilettenbeckens aufhängbaren Halter befindet sich ein Behälter, der zum Bevorraten der Medien mindestens zwei nebeneinander angeordnete eigenständige Kammern aufweist. Jede Kammer hat eine Abgabevorrichtung mit einem Abgaberöhrchen, das mit seinem einen freien Ende über den Boden des Behälters in die Umgebung austritt und an seinem anderen freien Ende führend von einer Abdeckung umgeben ist. Die beiden Kammern des Behälters sind über schlitzartige Durchlässe eines Deckelteils von überströmenden Spülwasser befüllbar, das dann nach Art eines Siphons oder Überlaufs über die Abgaberöhrchen unter Mitnahme des jeweiligen Wirkstoffs in das Toilettenbekken austritt. Die Trennung der Kammern in dem Behälter hat den Vorteil, daß unterschiedliche Medien eingesetzt werden können, die ansonsten bei einer gemeinsamen Bevorratung in nur einer Kammer sich in ihrer gewünschten Wirkung schädlich beeinflussen würden. Auch die Konsistenz der Medien kann in den unterschiedlichen Kammern unterschiedlich sein.

Bei der zuvor erläuterten Abgabevorrichtung, wird das Funktionsprinzip bekannter "WC-Körbchen" genutzt, nach dem von oben her überströmendes Spülwasser in die das Wirkstofffluid enthaltenden Kammern einströmt, Teile der Wirkstoffsubstanz löst unter Mitführung dieser aus den Kammern wieder abfließt. Dabei besteht das Problem darin, daß mit dem hier verwirklichten Siphoneffekt in den Kammern ein erheblicher Flüssigkeitsspiegel zurückbleibt. Die Einwirkung der Spülflüssigkeit auf das Wirkstofffluid in der jeweiligen Kammer geht also weiter, auch wenn der Spülvorgang lange abgeschlossen worden ist. Der Verbrauch von Wirkstofffluid ist praktisch nicht optimal zu steuern.

Bekannt ist auch eine Zweikammer-Abgabevorrichtung für gleiche oder unterschiedliche, gelartige Wirkstofffluide (WO 92/20876 A1), bei der die Auslaßöffnungen als bodenseitige Perforation in den Vorratsbehältern ausgeführt und dauernd offen sind. Durch die Viskosität und Oberflächenspannung des Gels kann dieses normalerweise nicht von selbst unter Gravitationskraft austreten. Nur durch überlaufende Spülflüssigkeit, die von unten her in die Auslaßöffnungen eintritt und das den Auslaßöffnungen nahe Gel etwas anlöst, können Teilmengen der Wirkstofffluide ausgetragen werden. Bei diesem Zweikammer-System ist es also ebenfalls so, daß die Auslaßöffnungen im Grundsatz dauernd geöffnet sind, also auch bei längerer Nichtbenutzung des Toilettenbeckens die Wirkstofffluide entweder heraussickern oder unter Einfluß der Umgebungsatmosphäre verhärten und danach nicht mehr aktivierbar sind. Von diesem Stand der Technik geht die Erfindung aus.

Der Lehre liegt das Problem zugrunde, die zuvor erläuterte Abgabevorrichtung zur Abgabe von Wirkstofffluiden aus mindestens zwei voneinander separierten Vorratsbehälter hinsichtlich der Steuerungsmöglichkeit für die Abgabe der Wirkstofffluide zu optimieren.

Die zuvor aufgezeigte Problemstellung ist bei einer Abgabevorrichtung mit den Merkmalen des Oberbegriff von Anspruch 1 durch die Merkmale des kennzeichnenden Teils von Anspruch 1 gelöst. Erfindungsgemäß sind die Vorratsbehälter gegen den Eintritt von Spülflüssigkeit in ihr Inneres geschützt und tritt aus den Auslaßöffnungen der Vorratsbehälter nur Wirkstofffluid aus. Das ist dergestalt realisiert, daß bei jedem Spülvorgang die Abgabe einer Teilmenge des Wirkstofffluids aus jedem Vorratsbehälter in das Spülwasser erfolgt. Die technische Realisierung erfolgt dadurch, daß man am Halter ein plattenartiges Verteilungselement vorsieht, wobei das Innere der beiden Vorratsbehälter über die jeweilige Auslaßöffnung dauernd mit diesem Verteilungselement in Verbindung steht, jedoch unter Zwischenanordnung einer Anordnung, die ein freies Fließen des Wirkstofffluids verhindert. Dieses plattenartige Verteilungselement ist dabei für den bevorzugten Fall von zwei Vorratsbehältern für beide Vorratsbehälter gemeinsam vorgesehen.

Eine nebengeordnete Lösung gemäß Anspruch 2 löst die zuvor definierte Problemstellung durch eine positive Schließung der Auslaßöffnungen. Hier wird die konstruktive Umsetzung durch Dichtungselemente für jede der beiden Auslaßöffnungen umgesetzt, wobei ein bei der bevorzugten Ausführung mit den beiden Dichtungselementen zusammenwirkendes Betätigungselement vorgesehen ist, das bei jedem Spülvorgang durch die Spülflüssigkeit vorübergehend dergestalt mit einer Kraft beaufschlagbar ist, daß die Dichtungselemente entgegen der Vorspannkraft vorübergehend die Freigabestellung einnehmen.

Für die Realisierung der erfindungsgemäßen Konstruktion bieten sich die Techniken von Abgabevorrichtungen für ein einzelnes Wirkstofffluid an, die in dem Stand der Technik bekannt sind, der weiter oben bereits umfangreich erläutert worden ist. Im einzelnen darf dazu auf den weiter oben angesprochenen Stand der Technik hingewiesen werden.

Bevorzugte Ausgestaltungen und Weiterbildungen der Lehre sind Gegenstand der Unteransprüche.

Im übrigen wird ein bevorzugtes Ausführungsbeispiel der Erfindung anhand der Zeichnung näher erläutert. In der Zeichnung zeigt
- Fig. 1: ein bevorzugtes Ausführungsbeispiel einer erfindungsgemäßen Abgabevorrichtung in einer Draufsicht,
- Fig. 2: einen Schnitt durch die Vorrichtung aus Fig. 1 entlang der Linie II - II
- Fig. 3: einen Schnitt durch die Vorrichtung aus Fig. 2 entlang der Linie III - III.

Die in der Zeichnung dargestellte Abgabevorrichtung dient zur Abgabe von mindestens zwei Wirkstofffluiden in die Spülflüssigkeit, mit der in einem Toilettenbecken abgespült wird. Was im Sinne der Lehre als Wirkstofffluid verstanden wird, ist im allgemeinen Teil der Beschreibung bereits definiert worden, darauf darf hingewiesen werden.

Eine solche Abgabevorrichtung weist zunächst einen am Rand des Toilettenbeckens aufhängbaren Halter 1 sowie mindestens zwei im Halter 1 vorgesehene, voneinander separierte Vorratsbehälter 2, 3 für jeweils ein Wirkstofffluid auf. Bei den Wirkstofffluiden kann es sich um übereinstimmende, unterschiedliche, miteinander kompatible oder nicht kompatible Wirkstofffluide handeln. Es kann zwei Vorratsbehälter für zwei Wirkstofffluide oder mehrere Vorratsbehälter für mehrere Wirkstofffluide geben.

Erfindungsgemäß geeignete Wirkstofffluide sind beispielsweise Duftphasen, insbesondere parfümierte Duftphasen. Solche Duftphasen enthalten üblicherweise mindestens einen Duftstoff, vorzugsweise Parfümöl, mindestens ein Tensid oder einen Emulgator und Wasser sowie ggf. weitere Inhaltsstoffe wie Konservierungsmittel, Verdickungsmittel, Komplexbildner, Farbstoffe, weitere Tenside oder Emulgatoren, Stabilisatoren, Kalklöser etc.

Erfindungsgemäß ebenso geeignet als Wirkstofffluide sind Bleichphasen, insbesondere chlorhaltige Bleichphasen, vorzugsweise Bleichphasen auf Basis von Hypochlorit, wobei die Bleichphasen üblicherweise neben dem eigentlichen Bleichmittel und Wasser ggf. weitere Inhaltsstoffe wie Verdickungsmittel, Tenside oder Emulgatoren, Neutralisierungsmittel, Farbstoffe, Duftstoffe etc. enthalten können.

Weitere erfindungsgemäß geeignete Wirkstofffluide sind kalklösende Wirkstoffphasen, vorzugsweise saure kalklösende Wirkstoffphasen. Solche kalklösende Wirkstoffphasen können neben dem eigentlichen Kalklöser - vorzugsweise handelt es sich hierbei um eine organische oder anorganische Säure - und Wasser ggf. weitere Inhaltsstoffe wie Tenside oder Emulgatoren, Verdickungsmittel, Duftstoffe, Konservierungsmittel etc. enthalten.

Gleichermaßen ist es möglich, als Wirkstofffluide hochkonzentrierte Tensidphasen, sogenannte "Schaumbooster", einzusetzen. Solche hochkonzentrierten Tensidphasen können neben den Tensiden auch noch weitere, übliche Inhaltsstoffe enthalten.

Erfindungsgemäß ebenfalls geeignet sind Wirkstofffluide mit antibakterieller und/oder fungizider und/oder antiviraler Aktivstoffphase, wobei die Aktivstoffphase neben dem antibakteriell und/oder fungizid und/oder antiviral wirkenden Aktivstoff und Wasser ggf. weitere Inhaltsstoffe, wie zum Beispiel Tenside oder Emulgatoren, Verdickungsmittel, Duftstoffe, Konservierungsmittel etc., enthalten kann.

Weiter ist es möglich, daß es sich bei den Wirkstofffluiden um enzymhaltige Aktivstoffphasen handelt. Solche enzymhaltigen Aktivstoffphasen können neben Enzym(en) und Wasser ggf. weitere Inhaltsstoffe wie Tenside oder Emulgatoren, Verdickungsmittel, Duftstoffe, Konservierungsmitteln etc., enthalten.

Gleichermaßen ist es möglich, daß es sich bei den erfindungsgemäß eingesetzten Wirkstofffluiden um absorbierende, insbesondere geruchsabsorbierende Wirkstoffphasen handelt. Diese können neben dem Absorptionsmittel, insbesondere Geruchsabsorptionsmittel, und Wasser ggf. weitere Inhaltsstoffe wie Tenside oder Emulgatoren, Verdickungsmittel, Duftstoffe, Konservierungsmittel etc. enthalten.

Die erfindungsgemäße Abgabevorrichtung bietet gemäß einer besonderen Ausführungsform die Möglichkeit, in den Vorratsbehältern 2, 3 Kombinationen unterschiedlicher Wirkstofffluide einzusetzen, wobei gemäß einer bevorzugten Ausführungsform einer der Vorratsbehälter 2, 3 eine Duftphase, insbesondere wie zuvor definiert, enthält.

Beispiele für einzusetzende Wirkstofffluid-Kombinationen sind parfümierte Duftphase kombiniert mit Chlorbleiche (miteinander zusammen nicht lagerstabil), parfümierte Duftphase mit hochkonzentrierter Tensidphase (Schaum-booster), Duftphase mit kalklösender, saurer Wirkstoffphase, Duftphase mit antibakterieller Wirkstoffphase, unterschiedliche Säure-Systeme, Duftphase kombiniert mit enzymhaltiger Wirkstoffphase, parfümierte Säurephase kom-biniert mit wasserfärbender Phase, Duftphase mit geruchsabsorbierender Phase, parfümierte Säurephase mit Aktivsauerstoff, parfümierte Säurephase mit Wirkstoffphase, mit Polyacrylat verdickt etc. Von besonderem Interesse sind dabei zähflüssige bis gelartige Wirkstofffluide mit Viskositäten im Bereich einiger tausend mPas, insbesondere von 2000 bis 5000 mPas, vorzugsweise 2500 bis 3500 mPas (gemessen mit Rotovisko LVT, Spindel 2, 6 U/min, 20 °C).

Bei der dargestellten Abgabevorrichtung weist jeder Vorratsbehälter 2,3 eine eigene Auslaßöffnung 4 auf, über die das jeweilige Wirkstofffluid in die Spülflüssigkeit abgebbar ist. Anders als in dem den Ausgangspunkt für die Lehre bildenden Stand der Technik ist es hier nun so, daß die Vorratsbehälter 2, 3 gegen den Eintritt von Spülflüssigkeit in ihr Inneres geschützt sind. Die Auslaßöffnungen 4 der Vorratsbehälter 2, 3 sind dabei so angeordnet, daß nur Wirkstofffluid austritt. Bei jedem Spülvorgang erfolgt die Abgabe einer Teilmenge des Wirkstofffluids aus jedem der Vorratsbehälter 2, 3 in die Spülflüssigkeit. Im dargestellten Ausführungsbeispiel ist das dadurch realisiert, daß die Auslaßöffnung 4 des jeweiligen Vorratsbehälter 2, 3 in Gebrauchsstellung, so dargestellt in Fig. 2, bodenseitig angeordnet ist. Überströmendes Spülwasser trifft allenfalls seitlich auf den Vorratsbehälter 2, 3.

Für die Anordnung und Anbringung der Vorratsbehälter 2, 3 am Halter 1 gibt es viele verschiedene Möglichkeiten. Im insoweit bevorzugten Ausführungsbeispiel, das in der Zeichnung dargestellt ist, ist vorgesehen, daß die Vorratsbehälter 2, 3 im Halter 1 einzeln auswechselbar angebracht bzw. anbringbar sind. Eine Alternative besteht darin, die Vorratsbehälter 2, 3 mittels eines Adapters o. dgl. miteinander zu kuppeln und so gekuppelt im Halter 1 anzubringen. Eine weitere Alternative besteht darin, die Vorratsbehälter 2, 3 miteinander unmittelbar zu kuppeln und so unmittelbar gekuppelt im Halter 1 anzubringen. Schließlich kann man sich auch vorstellen die Vorratsbehälter 2, 3 in einem gemeinsamen, einteiligen Gehäuse auszubilden, beispielsweise als separierte Kammern in einem zusammenhängenden Gehäuse, und so dann am Halter 1 anzubringen. Je nach den Wünschen der Praxis und den einzusetzenden Wirkstofffluiden wird man die eine oder andere Variante wählen.

Man kann die Vorratsbehälter 2, 3 wie im Stand der Technik beschrieben (DE 299 02 066 Ul, DE 199 15 322 A1) über jeweils eine Nachfüllöffnung, ggf. ausgerüstet mit einem Ventil, einzeln nachfüllbar gestalten. Insbesondere in diesem Fall kann man die Vorratsbehälter 2, 3 im Halter 1 auch fest anbringen oder ausbilden, also eine einheitliche, in sich geschlossene Anordnung wählen.

Das dargestellte Ausführungsbeispiel zeigt allerdings die Vorratsbehälter 2, 3 als austauschbare Einwegbehälter, was wohl in der Praxis verbreiteter sein wird. Das dargestellte und bevorzugte Ausführungsbeispiel zeigt die Vorratsbehälter 2, 3 am Halter 1 nebeneinander angeordnet. Entsprechendes gilt für eine Anordnung der Vorratsbehälter 2 ,3 hintereinander. Alternativ könnte man auch vorsehen, die Vorratsbehälter 2, 3 zum Zwecke einer kaskadenförmigen Produktabgabe übereinander anzuordnen.

Das dargestellte und bevorzugte Ausführungsbeispiel zeigt ferner, daß die Vorratsbehälter 2,3, die hier ja einzeln auswechselbar sind, im Halter 1 durch Einstecken von oben (in Gebrauchsstellung) anbringbar sind. Als Alternativen kommen diverse andere Befestigungsmöglichkeiten in Frage. Beispielsweise könnte man sich vorstellen, die Vorratsbehälter 2, 3 in den Halter 1 seitlich einzuschieben. Man könnte sich auch vorstellen, die Vorratsbehälter 2, 3 am Halter 1 seitlich anzusetzen und in die Gebrauchsstellung dann um eine Schwenkachse einzuschwenken. Je nach Ausbildung der Auslaßöffnungen 4 und deren Verschlußtechnik kann man die eine oder andere Variante wählen.

Grundsätzlich kann man als Wirkstofffluid beispielsweise Gele mit sehr hoher Viskosität oder Pasten, die nicht selbständig fließfähig sind, einsetzen. In diesem Fall kann es sich empfehlen, daß der Vorratsbehälter 2, 3 einen flexiblen Wandungsabschnitt oder insgesamt eine flexible Wandung aufweist und eine Ausbringung des darin befindlichen Wirkstofffluids durch Druckbeaufschlagung des Vorratsbehälters 2, 3 erfolgt. Diese Druckbeaufschlagung kann beispielsweise über eine entsprechende Mechanik durch die überströmende Spülflüssigkeit ausgeübt werden.

Bereits oben ist darauf hingewiesen worden, daß bei der erfindungsgemäßen Mehrkammer-Abgabevorrichtung die Abgabemechanismen im Grundsatz eingesetzt werden können, die für Abgabevorrichtungen für ein einzelnes Wirkstofffluid aus dem Stand der Technik bekannt sind. Insoweit gilt im vorliegenden Fall als eine konstruktive Möglichkeit, die im Großen und Ganzen auf die EP 0 538 957 B1 zurückgeht, daß am Halter 1 ein plattenartiges Verteilungselement vorgesehen ist, das einen beim Spülvorgang von Spülflüssigkeit überströmten Beaufschlagungsbereich aufweist, wobei das Innere des Vorratsbehälters 2, 3 über die Auslaßöffnung 4, ggf. unter Zwischenanordnung einer ein freies Fließen des Wirkstofffluids verhindernden Anordnung, dauernd mit dem Verteilungselement in Verbindung steht. Nach besonders bevorzugter Ausführung ist das plattenartige Verteilungselement allen Vorratsbehältern 2, 3 gemeinsam zugeordnet.

Das dargestellte und bevorzugte Ausführungsbeispiel zeigt eine Lösung, die mit einem aktiv schließenden Dichtungselement arbeitet. Hier ist nämlich die bodenseitig angeordnete Auslaßöffnung 4 des Vorratsbehälters 2;3 mittels eines Dichtungselementes 5 geschlossen. Das Dichtungselement 5 ist in die die Auslaßöffnung 4 verschließende Schließstellung vorgespannt und entgegen der Vorspannkraft in eine die Auslaßöffnung 4 ein wenig freigebende Freigabestellung verstellbar.

Zur Verstellung des Dichtungselementes 5 ist ein mit dem Dichtungselement 5 zusammenwirkendes Betätigungselement 6 vorgesehen, das bei jedem Spülvorgang durch die Spülflüssigkeit vorübergehend dergestalt mit einer Kraft beaufschlagbar ist, daß das Dichtungselement 5 entgegen der Vorspannkraft vorübergehend die Freigabestellung einnimmt. Dazu befindet sich am Betätigungselement 6 ein beim Spülvorgang von Spülflüssigkeit beaufschlagter Beaufschlagungsbereich 7, auf den also die Spülflüssigkeit beim Spülvorgang auftrifft. Das Betätigungselement 6 ist als einarmiger, einenends am Halter 1 angelenkten Hebel ausgeführt. Das Dichtungselement 5 ist am Betätigungselement 6 in einem bestimmten Abstand vom Beaufschlagungsbereich 7 angeordnet. Durch die einarmige Ausführung des das Betätigungselement 6 bildenden Hebels (Fig. 3) ist die Wirkungsrichtung der von der Spülflüssigkeit ausgeübten Kraft gleichgerichtet mit der Öffnungsrichtung des Dichtungselementes 5. Dadurch kann das Dichtungselement 5 nach unten von der Auslaßöffnung 4 des Vorratsbehälters 2;3 abheben. Dadurch ist es ohne weiteres möglich, den Vorratsbehälter 2;3 ohne besondere konstruktive Besonderheiten auswechselbar anzubringen.

Im dargestellten Ausführungsbeispiel ist das Dichtungselement 5 zwischen dem am Halter 1 angelenkten Ende des Betätigungselementes 6 und dem Beaufschlagungsbereich 7 angeordnet. Der Öffnungsweg des Dichtungselementes 5 ist also vergleichsweise gering, die Öffnung erfolgt wie gewünscht nur mit einem ganz geringen Spalt. Überdies ist dieser Spalt bei entsprechender Gestaltung des Dichtungselementes 5 asymmetrisch geöffnet, nämlich stärker öffnend in Richtung des Beaufschlagungsbereichs 7, so daß Wirkstofffluid in dieser Richtung bevorzugt austritt. Das ist die Richtung zur Spülflüssigkeit, mit der sich das Wirkstofffluid dann entsprechend vermischt. Das Wirkstofffluid kann also auf der Oberseite des Betätigungselementes 6 in Richtung des Beaufschlagungsbereichs 7 laufen und vermischt sich auf dieser Strecke bereits mit der überströmenden Spülflüssigkeit.

Man kann vorsehen, daß das Dichtungselement 5 am Betätigungselement 6 einstückig ausgeformt ist. Das empfiehlt sich insbesondere bei Gestaltung des Betätigungselementes 6 aus einem Kunststoffmaterial, insbesondere aus spritzfähigem Kunststoff. Auch der Halter 1 kann in besonders bevorzugter Weise aus Kunststoff, insbesondere aus spritzfähigem Kunststoff, vorzugs-weise thermoplastischem Kunststoff bestehen. Insgesamt kann man vorsehen, daß das Betätigungselement 6 am Halter 1 einstückig ausgeformt ist und die Vorspannkraft durch die Eigenelastizität des Bestätigungselementes 6 er-zeugt wird.

Das dargestellte und bevorzugte Ausführungsbeispiel zeichnet sich nun in besonderer Weise dadurch aus, daß das Betätigungselement 6 den Dichtungselementen 5 für mindestens zwei Vorratsbehälter 2, 3, vorzugsweise für alle Vorratsbehälter 2, 3, gemeinsam zugeordnet ist. Man erkennt in Fig. 1 in der Draufsicht das breit und plattenartig ausgeführte Betätigungselement 6 mit dem ebenfalls breiten, wannenartigen Beaufschlagungsbereich 7 und den darin erkennbaren kleinen Ablauföffnungen 8, alles in der rahmenartigen Bodenplatte 9 des Halters 1. Darauf abgestimmt ist die Anordnung der Auslaßöffnungen 4 an den Vorratsbehältern 2, 3. Diese sind nämlich bezogen auf die Mitte der gesamten Abgabevorrichtung asymmetrisch ausgeführt mit zur Mitte der Abgabevorrichtung insgesamt versetzten Auslaßöffnungen 4 (Fig. 2). Dadurch erhält man eine Konzentration des Wirkstoffaustrittes auf einen relativ eng begrenzten Bereich ungeachtet der Tatsache, daß zwei Vorratsbehälter 2, 3 vorgesehen sind.

Man kann schließlich eine in bestimmter Weise gesteuerte Abgabe von Wirkstofffluid aus den verschiedenen Vorratsbehältern 2;3 dadurch realisieren, daß die Strömungsquerschnitte an den Auslaßöffnungen 4 und/oder an den Dichtungselementen 5 unterschiedlich bestimmbar und/oder einstellbar sind.

Schließlich gibt es eine Vielzahl von Ausgestaltungsmöglichkeiten der dargestellten Abgabevorrichtung in konstruktiver Hinsicht, insbesondere was die Anordnung und Ausbildung der Auslaßöffnungen und Dichtungselemente betrifft. Hierzu gibt es eine zeitgleich eingereichte parallele Patentanmeldungen der Anmelderin, auf deren Offenbarungsgehalt hingewiesen werden darf (DE ............). Insbesondere kann man eine gleichzeitige oder zeitverzögerte Dosierung mit gleicher oder unterschiedlicher Konzentration aus den verschiedenen Vorratsbehältern realisieren.

Die vorliegende Erfindung wird anhand der folgenden Ausführungsbeispiele weiter veranschaulicht, welche die Erfindung jedoch keinesfalls beschrän-ken. In den Ausführungsbeispielen sind verschiedene Wirkstofffluid-Kombi-nationen für die Vorratsbehälter 2, 3 der erfindungsgemäßen Abgabevorrich-tung beschrieben.

### 1.) Parfümierte Duftphase kombiniert mit Chlorbleiche: in einem Eintank System praktisch nicht lagerstabil zu realisieren.

### a.) Duftphase

### Zusammensetzung

| | | |
|---|---|---|
| FAEOS-Na,C12-14 + 2 EO | 24,50 % | Basis Tensid |
| Alkyl (C8-10)-1.5-glucosid | 2,88 % | Co.Tensid / Emulagtor |
| 1,2 - Propandiol | 5,00 % | Emulagtor |
| Ethanol 96% , 1 % MEK vergällt | 5,00 % | Co.Emulgator |
| Hydroxyethylcellulose * | 0,45 % | Verdickungsmittel |
| Parfümöl. Note Pine | 10,00 % | Duftstoff |
| Halbacetale-Isothiazolin-Kombination | 0,05 % | Konservierungsmittel |
| Farbstoffe | <1,0 % | |
| Leitungswasser | ad.100 | |

z.B. Natrosol 250 HHBR
ca. 3000 mPas, 20°C, Rotovisko LVT, Spindel 2, 6U/min
6.5 pH, unverdünnt
klare Lösung

### Herstellung

Warmes Wasser von 20-25°C vorlegen. Unter laufendem Rührwerk, Farbstoffe und Konservierungsmittel zugeben und anschließend 5 min. lösen.

Verdicker bei mittlerer bis hoher Drehzahl einstreuen. Während der ca. 60 minütigen Quellzeit das Rührwerk weiter laufen lassen, ( mit Glasplatten-Test auf Stippenfreiheit testen); falls noch Stippen vorhanden sind, muß weitergerührt werden. Tenside, danach Alkohole zugeben. Als letztes das Parfüm zuführen und Ansatz auf Freigabeparameter überprüfen.

### b.) chlorhaltige Bleichphase (ca. 1% Aktivchlor)

### Zusammensetzung

| | | |
|---|---|---|
| Na- Hypochlorit (12,5% aktiv Chlor) | 8,00 % | Chlor Bleiche |
| Natriumhydoxid (50%) | 2,50 % | Neutalisierungsmittel |
| Oxy-Rite® 100 *¹ | 0,10 % | Stabilisierung der rheologischen Eigenschaften |
| Polyacrylat - Polymer *² | 1,00 % | Verdickungsmittel |
| Cocosalkyldimethylaminoxid *³ | 2,00 % | Tensid / Emulgator |
| Dest. Wasser | ad.100 | |

| | | |
|---|---|---|
| *¹ Hersteller BF Goodrich | | |
| *² Hersteller BF Goodrich, z.B. Carbopol® 676 | | |
| *³ z.B. Genaminox C S / Fa. Clariant GmbH | | |

ca. 2500 mPas, 20°C, Rotovisko LVT, Spindel 2, 6U/min
12,7 pH, unverdünnt
Opaque Lösung

### Herstellung

Wasser vorlegen. Verdicker bei mittlerer bis hoher Drehzahl (ca. 800 U/min) einstreuen. (mit Glasplatten-Test auf Stippenfreiheit testen); falls noch Polymerpartikel vorhanden sind, muß weitergerührt werden. Danach

Oxyrite zufügen. Mit NaOH die Lösung durchneutralisieren. Für eine maximale Viskosität sollte der pH Wert auf Ober 12,5 eingestellt werden. Bei reduzierter Drehzahl die Na-hypochlorit Lösung einrühren.

### 2.) Hochparfümierte Duftphase kombiniert mit Schaumboosterphase.

### a.) Duftphase mit hohen Parfümgehalt

### Zusammensetzung

| | | |
|---|---|---|
| FAEOS-Na,C12-14 +2 EO * | 24,50 % | Basis Tensid |
| Alkyl (C8-10)-1.5-glucosid ** | 2,88 % | Co.Tensid / Emulagtor |
| 1,2 - Propandiol | 10,00 % | Emulagtor |
| Ethanol 96% , 1 % MEK vergällt | 5,00 % | Co.Emulgator |
| Hydroxyethylcellulose | 0,45 % | Verdickungsmittel |
| Parfümöl, Note Citrus | 20,00 % | Duftstoff |
| Halbacetale-Isothiazolin-Kombination | 0,05 % | Konservierungsmittel |
| Farbstoffe | <1,0 % | |
| Leitungswasser | ad.100 | |

| | | |
|---|---|---|
| * z.B. Texapon N 70 | | |
| ** z.B. Glucopon 220 UP-W | | |

ca. 2500 m Pas, 20°C, Rotovisko LVT, Spindel 2, 6U/min
6.5 pH, unverdünnt
klare Lösung

### Herstellung

Warmes Wasser von 20-25°C vorlegen. Unter laufendem Rührwerk, Farbstoffe und Konservierungsmittel zugeben und anschließend 5 min. lösen.

Verdicker bei mittlerer bis hoher Drehzahl einstreuen. Während der ca. 60 minütigen Quellzeit das Rührwerk weiter laufen lassen. ( mit Glasplatten-Test auf Stippenfreiheit testen); falls noch Stippen vorhanden sind, muß weitergerührt werden. Tenside, danach Alkohole zugeben. Als letztes das Parfüm zuführen und Ansatz auf Freigabeparameter überprüfen.

### b.) Hochkonzentrierte Tensidphase mit Betain / chlorid verdickt

### Zusammensetzung

| | | |
|---|---|---|
| FAEOS-Na,C12-14 + 2 EO | 30,00 % | Basis Tensid |
| Cocamidopropyl Betatine * | 20,00 % | Co.Tensid |
| NaCl, unvergällt | 1,50 % | Verdickungsmittel |
| Halbacetale-Isothiazolin-Kombination | 0,05 % | Konservierungsmittel |
| Farbstoffe | <1,0 % | |
| Leitungswasser | ad. 100 | |

| | | |
|---|---|---|
| * z.B. Dehyton K | | |

ca. 5500 mPas, 20°C, Rotovisko LVT, Spindel 2, 20 U/min
6.5 pH, unverdünnt
klare Lösung

### Herstellung

Wasser vorlegen. Farbstoff und Konservierer lösen und danach Tenside einrühren. Viskosität mit NaCl einstellen.

### 3.) Duftphase kombiniert mit saurer, kalklösender Wirkstoffphase

### a.) Duftphase

### Zusammensetzung

| | | |
|---|---|---|
| FAS-Na,C12-14* | 29,50% | Basis Tensid |
| Alkyl (C12-14) - polyglucosid ** | 3,30 % | Co.Tensid / Emulagtor |
| 1,2 - Propandiol | 5,00 % | Emulagtor |
| Ethanol 96%, 1 % MEK vergällt | 5,00 % | Co.Emulgator |
| Hydroxyethylcellulose | 0,45 % | Verdickungsmittel |
| Parfümöl, Note Aqua | 10,00 % | Duftstoff |
| Trinatriumcitrat * 2 H₂O | 2.00 % | Komplexbildner |
| Halbacetale-Isothiazolin-Kombination | 0,05 % | Konservierungsmittel |
| Farbstoffe | <1,0 % | |
| Leitungswasser | ad.100 | |

| | | |
|---|---|---|
| * z.B. Texapon LS 35 | | |
| ** z.B. Glucopon 600 CS-UP | | |

ca. 2500 mPas, 20°C, Rotovisko LVT, Spindel 2, 6U/min
8,0 pH, unverdünnt
klare Lösung

### Herstellung

Warmes Wasser von 20-25°C vorlegen. Unter laufendem Rührwerk, Farbstoffe und Konservierungsmittel zugeben und anschließend 5 min. lösen.

Verdicker bei mittlerer bis hoher Drehzahl einstreuen. Während der ca. 60 minütigen Quellzeit das Rührwerk weiter laufen lassen. ( mit Glasplatten-Test auf Stippenfreiheit testen); falls noch Stippen vorhanden sind, muß weitergerührt werden. Tenside, danach Alkohole zugeben. Als letztes das Parfüm zuführen und Ansatz auf Freigabeparameter überprüfen.

### b.) saure Anti-Kalk Phase, Polysaccharid verdickt

### Zusammensetzung

| | | |
|---|---|---|
| FAEOS-Na,C12-14 + 2 EO | 8,11 % | Basis Tensid |
| Alkyl (C8-10) - 1.5-glucosid | 5,44% | Co.Tensid |
| Citronensäure | 3,00 % | Kalklöser |
| Polysaccharid / Xanthan Gum * | 0,20 % | Verdickungsmittel |
| Ethanol 96%, 1 % MEK vergällt | 3,00 % | Co.Emulgator |
| Parfümöl, Note Aqua | 6,00 % | Duftstoff |
| Halbacetale-Isothiazolin-Kombination | 0,05 % | Konservierungsmittel |
| Farbstoffe | <1,0 % | |
| Leitungswasser | ad.100 | |

| | | |
|---|---|---|
| *z.B. Rhodopol T | | |

ca. 3500 mPas, 20°C, Rotovisko LVT, Spindel 2, 20 U/min
2.5 pH, unverdünnt
klare Lösung

### Herstellung

Wasser vorlegen. Unter laufendem Rührwerk, Farbstoffe und Konservierungsmittel zugeben und anschließend 5 min. lösen. Verdicker bei mittlerer bis hoher Drehzahl einstreuen. Während der ca. 60 minütigen Quellzeit das Rührwerk weiter laufen lassen. Tenside, danach Alkohole zugeben. Als letztes das Parfüm und Citronensäure zuführen und Ansatz auf Freigabeparameter überprüfen.

### 4.) Duftphase kombiniert mit antibakterieller Wirkstoffphase

### a.) Duftphase / schaumaktiviert durch ABS Formulierung

### Zusammensetzung

| | | |
|---|---|---|
| Na-alkylbenzolsulfonat * | 25,50% | Basis Tensid |
| C12-15-Oxoalkohol + 10 EO ** | 10,00% | Co.Tensid / Emulagtor |
| 1,2 - Propandiol | 5,00 % | Emulagtor |
| Ethanol 96% , 1 % MEK vergällt | 5,00 % | Co.Emulgator |
| Hydroxyethylcellulose | 0,45 % | Verdickungsmittel |
| Parfümöl, Lemon Note | 10,00 % | Duftstoff |
| Halbacetale-Isothiazolin-Kombination | 0,05 % | Konservierungsmittel |
| Farbstoffe | <1,0 % | |
| Leitungswasser | ad.100 | |

| | | |
|---|---|---|
| * z.B. Marlon A 350, Fa. Hüls | | |
| ** z.B. Genapol -OX-100 , Fa. Clariant | | |

ca. 2500 mPas, 20°C, Rotovisko LVT, Spindel 2, 6U/min
9.1 pH, unverdünnt
klare Lösung

### Herstellung

Warmes Wasser von 20-25°C vorlegen. Unter laufendem Rührwerk, Farbstoffe und Konservierungsmittel zugeben und anschließend 5 min. lösen.

Verdicker bei mittlerer bis hoher Drehzahl einstreuen. Während der ca. 60 minütigen Quellzeit das Rührwerk weiter laufen lassen. ( mit Glasplatten-Test auf Stippenfreiheit testen); falls noch Stippen vorhanden sind, muß weitergerührt werden. Tenside, danach Alkohole zugeben. Als letztes das Parfüm zuführen und Ansatz auf Freigabeparameter überprüfen.

### b.) Antibakphase

### Zusammensetzung

| | | |
|---|---|---|
| FAEOS-Na,C12-14 + 2 EO | 24,50 % | Basis Tensid |
| Alkyl (C8-10)-1.5-glucosid | 2,88 % | Co.Tensid / Emulagtor |
| 1,2 - Propandiol | 5,00 % | Emulagtor |
| Ethanol 96%, 1 % MEK vergällt | 5,00 % | Co.Emulgator |
| Hydroxyethylcellulose | 0,45 % | Verdickungsmittel |
| Parfümöl, Lemon Note | 10,00 % | Duftstoff |
| Halbacetale-Isothiazolin-Kombination | 0,10 % | Konservierungsmittel/ antibak. Wirkstoff |
| Salicylsäure, tech. | 0,60 % | antibak. Wirkstoff |
| Farbstoffe | <1,0 % | |
| Leitungswasser | ad. 100 | |

ca. 2700 mPas, 20°C, Rotovisko LVT, Spindel 2,6U/min
5.5 pH, unverdünnt
klare Lösung

### Herstellung

Warmes Wasser von 20-25°C vorlegen. Unter laufendem Rührwerk, Farbstoffe und Konservierungsmittel zugeben und anschließend 5 min. lösen.

Verdicker bei mittlerer bis hoher Drehzahl einstreuen. Während der ca. 60 minütigen Quellzeit das Rührwerk weiter laufen lassen. ( mit Glasplatten-Test auf Stippenfreiheit testen); falls noch Stippen vorhanden sind, muß weitergerührt werden. Tenside, danach Alkohole zugeben. Als letztes das Parfüm zuführen und Ansatz auf Freigabeparameter überprüfen.

### 5.) Unterschiedliche Säuresysteme mit hoher Kalklöseaktivität

### a.) Milchsäure Phase

### Zusammensetzung

| | | |
|---|---|---|
| FAEOS-Na,C12-14 + 2 EO | 8,11 % | Basis Tensid |
| Alkyl (C8-10) - 1.5-glucosid | 5,44 % | Co.Tensid |
| Milchsäure * | 2,50 % | Kalklöser |
| Polysaccharid / Xanthan Gum | 0,22 % | Verdickungsmittel |
| Ethanol 96% , 1 % MEK vergällt | 3,00 % | Co.Emulgator |
| Parfümöl, Note Orange | 8,00 % | Duftstoff |
| Halbacetale-Isothiazolin-Kombination | 0,05 % | Konservierungsmittel |
| Farbstoffe | <1,0 % | |
| Leitungswasser | ad. 100 | |

| | | |
|---|---|---|
| * Purac 80 | | |

ca. 3500 mPas, 20°C, Rotovisko LVT, Spindel 2, 20 U/min
2.2 pH, unverdünnt
klare Lösung

### Herstellung

Wasser vorlegen. Unter laufendem Rührwerk, Farbstoffe und Konservierungsmittel zugeben und anschließend 5 min. lösen. Verdicker bei mittlerer bis hoher Drehzahl einstreuen. Während der ca. 60 minütigen Quellzeit das Rührwerk weiter laufen lassen. Tenside, danach Alkohole zugeben. Als letztes das Parfüm und Milchsäure zuführen und Ansatz auf Freigabeparameter überprüfen.

### b.) Citronensäure Phase / Nio-TensidBasis

### Zusammensetzung

| | | |
|---|---|---|
| FA-C12-C18+7 EO * | 12,50 % | Basis Tensid / Emulgator |
| Alkyl (C8-10) - 1.5-glucosid | 5,44 % | Co.Tensid |
| Oleyl-Cetylalkohol + 5 EO ** | 3,00 % | Co.Emulgator |
| Citronensäure | 5,00 % | Kalklöser |
| Polysaccharid / Xanthan Gum | 0,20 % | Verdickungsmittel |
| Ethanol 96%, 1% MEK vergällt | 3,00 % | Co.Emulgator |
| Parfümöl, Note Orange | 12,00 % | Duftstoff |
| Halbacetale-Isothiazolin-Kombination | 0,05 % | Konservierungsmittel |
| Farbstoffe | <1,0 % | |
| Leitungswasser | ad.100 | |

| | | |
|---|---|---|
| * z.B. Dehydol LT 7 | | |
| ** z.B. Eumulgin O 5 | | |

ca. 3500 mPas, 20°C, Rotovisko LVT, Spindel 2, 20 U/min
2.5 pH, unverdünnt
klare Lösung

### Herstellung

Wasser vorlegen. Unter laufendem Rührwerk, Farbstoffe und Konservierungsmittel zugeben und anschließend 5 min. lösen. Verdicker bei mittlerer bis hoher Drehzahl einstreuen. Während der ca. 60 minütigen Quellzeit das Rührwerk weiter laufen lassen. Tenside, danach Alkohole zugeben. Als letztes das Parfüm und Citronensäure. zuführen und Ansatz auf Freigabeparameter überprüfen.

### 6.) Duftphase kombiniert mit enzymhaltiger Wirkstoffphase

### a.) Duftphase

### Zusammensetzung

| | | |
|---|---|---|
| FAEOS-Na,C12-14 + 2 EO | 24,50 % | Basis Tensid |
| Na-Alkansulfonat* | 8,50 % | Co.Tensid |
| 1,2 - Propandiol | 5,00 % | Emulagtor |
| Ethanol 96%, 1 % MEK vergällt | 5,00 % | Co.Emulgator |
| Hydroxyethylcellulose | 0,45 % | Verdickungsmittel |
| Parfümöl, Fruchtblüten | 9,00 % | Duftstoff |
| Halbacetale-Isothiazolin-Kombination | 0,05 % | Konservierungsmittel |
| Farbstoffe | <1,0 % | |
| Leitungswasser | ad.100 | |

| | | |
|---|---|---|
| * z.B. Hostapur SAS 60 / Fa. Hoechst | | |

ca. 2500 mPas, 20°C, Rotovisko LVT, Spindel 2, 6U/min
6.8 pH, unverdünnt
klare Lösung

### Herstellung

Warmes Wasser von 20-25°C vorlegen. Unter laufendem Rührwerk, Farbstoffe und Konservierungsmittel zugeben und anschließend 5 min. lösen.

Verdicker bei mittlerer bis hoher Drehzahl einstreuen. Während der ca. 60 minütigen Quellzeit das Rührwerk weiter laufen lassen. ( mit Glasplatten-Test auf Stippenfreiheit testen); falls noch Stippen vorhanden sind, muß weitergerührt werden. Tenside, danach Alkohole zugeben. Als letztes das Parfüm zuführen und Ansatz auf Freigabeparameter überprüfen.

### b.) Enzymphase

### Zusammensetzung

| | | |
|---|---|---|
| FAEOS-Na,C12-14 + 2 EO | 24,50 % | Basis Tensid |
| Alkyl (C8-10)-1.5-glucosid | 2,88 % | Co.Tensid / Emulagtor |
| 1,2- Propandiol | 5,00 % | Emulagtor |
| Ethanol 96% , 1 % MEK vergällt | 5,00 % | Co.Emulgator |
| Hydroxyethylcellulose | 0,45 % | Verdickungsmittel |
| Parfümöl, Fruchtblüten | 9,00 % | Duftstoff |
| Halbacetale-Isothiazolin-Kombination | 0,05 % | Konservierungsmittel / antibak. Wirkstoff |
| Lipase | 0,50 % | Enzym |
| Farbstoffe | <1,0 % | |
| Leitungswasser | ad.100 | |

ca. 2700 mPas, 20°C. Rotovisko LVT, Spindel 2, 6U/min
6.5 pH, unverdünnt
klare Lösung

### Herstellung

Warmes Wasser von 20-25°C vorlegen. Unter laufendem Rührwerk, Farbstoffe und Konservierungsmittel zugeben und anschließend 5 min. lösen.

Verdicker bei mittlerer bis hoher Drehzahl einstreuen. Während der ca. 60 minütigen Quellzeit das Rührwerk weiter laufen lassen. ( mit Glasplatten-Test auf Stippenfreiheit testen); falls noch Stippen vorhanden sind, muß weitergerührt werden. Tenside, danach Alkohole zugeben. Als letztes das Parfüm zuführen und Ansatz auf Freigabeparameter überprüfen.

### 7.) Parfümierte Säurephase kombiniert mit spülwasseranfärbender Wirkstoffphase

### a.) Säure Phase

### Zusammensetzung

| | | |
|---|---|---|
| FAEOS-Na,C12-14 +2 EO | 20,10% | Basis Tensid |
| Alkyl (C8-10)-1.5-glucosid | 5,44 % | Co.Tensid |
| Citronensäure | 2,50 % | Kalklöser |
| Ameisensäure | 1,50% | Kalklöser |
| Polysaccharid / Xanthan Gum | 0,22 % | Verdickungsmittel |
| Ethanol 96% , 1 % MEK vergällt | 3,00 % | Co.Emulgator |
| Parfümöl, Minze | 10,00% | Duftstoff |
| Halbacetale-Isothiazolin-Kombination | 0,05 % | Konservierungsmittel |
| Farbstoffe | <1,0 % | |
| Leitungswasser | ad.100 | |

ca. 3500 mPas, 20°C, Rotovisko LVT, Spindel 2, 20 U/min
2.5 pH, unverdünnt
klare Lösung

### Herstellung

Wasser vorlegen. Unter laufendem Rührwerk, Farbstoffe und Konservierungsmittel zugeben und anschließend 5 min. lösen. Verdicker bei mittlerer bis hoher Drehzahl einstreuen. Während der ca. 60 minütigen Quellzeit das Rührwerk weiter laufen lassen. Tenside, danach Alkohole zugeben. Als letztes das Parfüm und Säuren zuführen und Ansatz auf Freigabeparameter überprüfen.

### b.) Spülwasser färbende Phase / Trinatriumcitrat als Komplexierungsmittel

### Zusammensetzung

| | | |
|---|---|---|
| FAEOS-Na,C12-14 + 2 EO | 9,11 % | Basis Tensid |
| Alkyl (C8-10) - 1.5-glucosid | 5,44 % | Co.Tensid |
| Trinatriumcitrat * 2 H₂O | 2,00 % | Komplexierungsmittel |
| Polysaccharid / Xanthan Gum | 0,20 % | Verdickungsmittel |
| Ethanol 96% , 1 % MEK vergällt | 3,00 % | Co.Emulgator |
| Parfümöl, Minze | 7,00 % | Duftstoff |
| Halbacetate-Isothiazolin-Kombination | 0,05 % | Konservierungsmittel |
| Farbstoff* | 3,0 % | Wasserlöslicher Farbstoff |
| Leitungswasser | ad.100 | |

| | | |
|---|---|---|
| * Basacidblau 755 gr. | | |

ca. 3500 mPas, 20°C, Rotovisko LVT, Spindel 2, 20 U/min
7.5 pH, unverdünnt
klare Lösung

### Herstellung

Wasser vorlegen. Unter laufendem Rührwerk, Farbstoffe und Konservierungsmittel zugeben und anschließend 5 min. lösen. Verdicker bei mittlerer bis hoher Drehzahl einstreuen. Während der ca. 60 minütigen Quellzeit das Rührwerk weiter laufen lassen. Tenside, danach Alkohole zugeben. Als letztes das Parfüm und Citronensäure zuführen und Ansatz auf Freigabeparameter überprüfen.

### 8.) Duftphase kombiniert mit geruchsabsorbierender Wirkstoffphase

### a.) Duftphase

### Zusammensetzung

| | | |
|---|---|---|
| FAEOS-Na,C 12-14 + 2 EO | 24,50 % | Basis Tensid |
| Alkyl (C8-10) - 1.5-glucosid | 2,88 % | Co.Tensid / Emulagtor |
| 1,2 - Propandiol | 10,00 % | Emulagtor |
| Hydroxyethylcellulose | 0,50 % | Verdickungsmittel |
| Parfümöl, Weidengrün | 10,00% | Duftstoff |
| Halbacetale-Isothiazolin-Kombination | 0,05 % | Konservierungsmittel |
| Farbstoffe | <1,0 % | |
| Leitungswasser | ad.100 | |

ca. 2500 mPas. 20°C, Rotovisko LVT, Spindel 2, 6U/min
6.5 pH, unverdünnt
klare Lösung

### Herstellung

Warmes Wasser von 20-25°C vorlegen. Unter laufendem Rührwerk, Farbstoffe und Konservierungsmittel zugeben und anschließend 5 min. lösen.

Verdicker bei mittlerer bis hoher Drehzahl einstreuen. Während der ca. 60 minütigen Quellzeit das Rührwerk weiter laufen lassen. ( mit Glasplatten-Test auf Stippenfreiheit testen); falls noch Stippen vorhanden sind, muß weitergerührt werden. Tenside, danach Alkohole zugeben. Als letztes das Parfüm zuführen und Ansatz auf Freigabeparameter überprüfen.

### b.) Absorberphase

### Zusammensetzung

| | | |
|---|---|---|
| FAEOS-Na,C12-14 +2 EO | 24,50 % | Basis Tensid |
| Alkyl (C8-10)-1,5-glucosid | 2,88 % | Co.Tensid / Emulagtor |
| Ethanol 96%, 1% MEK vergällt | 10,00% | Emulgator |
| Hydroxyethylcellulose | 0,45 % | Verdickungsmittel |
| Parfümöl, Weidengrün | 10.00% | Duftstoff |
| Halbacetale-Isothiazolin-Kombination | 0,05 % | Konservierungsmittel / antibak. Wirkstoff |
| Zinkricinoleat* | 1,00 % | Geruchsabsorber |
| Farbstoffe | <1,0 % | |
| Leitungswasser | ad.100 | |

| | | |
|---|---|---|
| * Tego - Sorb, conc. 50 , Fa. Goldschmidt | | |

ca. 2700 m Pas, 20°C, Rotovisko LVT, Spindel 2, 6U/m in
5.5 pH, unverdünnt
klare Lösung

### Herstellung

Warmes Wasser von 20-25°C vorlegen. Unter laufendem Rührwerk, Farbstoffe und Konservierungsmittel zugeben und anschließend 5 min. lösen.

Verdicker bei mittlerer bis hoher Drehzahl einstreuen. Während der ca. 60 minütigen Quellzeit das Rührwerk weiter laufen lassen. ( mit Glasplatten-Test auf Stippenfreiheit testen); falls noch Stippen vorhanden sind, muß weitergerührt werden. Tenside, danach Alkohole zugeben. Als letztes das Parfüm zuführen und Ansatz auf Freigabeparameter überprüfen.

### 9.) Parfümierte Säurephase kombiniert mit Wirkstoffphase mit Aktivsauerstoff

### a.) Säure Phase mit Aktivsauerstoff

### Zusammensetzung

| | | |
|---|---|---|
| FAEOS-Na,Cl2-14 +2 EO | 20,10% | Basis Tensid |
| Alkyl (C8-10) - 1.5-glucosid | 5,44 % | Co.Tensid |
| Citronensäure | 2,00% | Kalktösa |
| Polysaccharid / Xanthan Gum | 0,22 % | Verdickungsmittel |
| Ethanol 96%, 1 % MEK vergällt | 3,00 % | Co.Emulgator |
| Parfümöl, Apple | 8,00 % | Duftstoff |
| Halbacetale-Isothiazolin-Kombination | 0,05 % | Konservierungsmittel |
| Wasserstoffperoxid, 35% | 2,86 % | Aktivsauerstoff (1%) |
| Diethylentriaminpentamethylen- | | |
| phosphonsäure-Na * | 0.16 % | Stabilisator |
| Farbstoffe, Pigment | <1,0 % | |
| Leitungswasser | ad.100 | |

| | | |
|---|---|---|
| * Dequest 2066, Fa. Monsanto | | |

ca. 3500 mPas. 20°C, Rotovisko LVT, Spindel 2, 20 U/min
2.5 pH, unverdünnt
klare Lösung

### Herstellung

Wasser vorlegen. Unter laufendem Rührwerk, Farbstoffe und Konservierungsmittel zugeben und anschließend 5 min. lösen. Verdicker bei mittlerer bis hoher Drehzahl einstreuen. Während der ca. 60 minütigen Quellzeit das Rührwerk weiter laufen lassen. Tenside, danach Alkohole zugeben. Parfüm und Säuren zuführen, als letztes den Stabilisator und Wasserstoffperoxid zugeben und Ansatz auf Freigabeparameter überprüfen.

### b.) Duftphase

### Zusammensetzung

| | | |
|---|---|---|
| FAEOS-Na,C12-14 + 2 EO | 20,10% | Basis Tensid |
| Alkyl (C8-10)-1.5-glucosid | 5,44 % | Co.Tensid |
| Citronensäure | 2,00 % | Kalklöser |
| Polysaccharid / Xanthan Gum | 0,22 % | Verdickungsmittel |
| Ethanol 96% , 1 % MEK vergällt | 6,00 % | Co.Emulgator |
| Parfümöl, Apple | 10,00% | Duftstoff |
| Halbacetale-Isothiazolin-Kombination | 0,05% | Konservierungsmittel |
| Farbstoffe | <1,0 % | |
| Leitungswasser | ad.100 | |

ca. 3500 mPas, 20°C, Rotovisko LVT, Spindel 2, 20 U/min
2.5 pH, unverdünnt
klare Lösung

### Herstellung

Wasser vorlegen. Unter laufendem Rührwerk, Farbstoffe und Konservierungsmittel zugeben und anschließend 5 min. lösen. Verdicker bei mittlerer bis hoher Drehzahl einstreuen. Während der ca. 60 minütigen Quellzeit das Rührwerk weiter laufen lassen. Tenside, danach Alkohole zugeben. Parfüm und Säuren einarbeiten und Ansatz auf Freigabeparameter überprüfen.

### 10.) Parfümierte Säurephase kombiniert mit Polyacryl verdickter Wirkstoffphase

### a.) Säure Phase mit Aktivsauerstoff

### Zusammensetzung

| | | |
|---|---|---|
| FAEOS-Na,C12-14 + 2 EO | 20,10 % | Basis Tensid |
| Alkyl (C8-10) - 1.5-glucosid | 5,44 % | Co.Tensid |
| Citronensäure | 4,00 % | Kalklöser |
| Polysaccharid / Xanthan Gum | 0,22 % | Verdickungsmittel |
| Ethanol 96% , 1 % MEK vergällt | 3,00 % | Co.Emulgator |
| Parfümöl, Citrus Note | 8,00 % | Duftstoff |
| Halbacetale-Isothiazolin-Kombination | 0,05 % | Konservierungsmittel |
| Farbstoffe | <1,0 % | |
| Leitungswasser | ad. 100 | |

ca. 3500 m Pas, 20°C, Rotovisko LVT, Spindel 2.20 U/min
3.0 pH, unverdünnt
klare Lösung

### Herstellung

Wasser vorlegen. Unter laufendem Rührwerk, Farbstoffe und Konservierungsmittel zugeben und anschließend 5 min. lösen. Verdicker bei mittlerer bis hoher Drehzahl einstreuen. Während der ca. 60 minütigen Quellzeit das Rührwerk weiter laufen lassen. Tenside, danach Alkohole zugeben. Parfüm und Säuren zuführen, als letztes den Stabilisator und Wasserstoffperoxid zugeben und Ansatz auf Freigabeparameter überprüfen.

### b.) Polyacrylat verdickte Wirkstoffphase

### Zusammensetzung

| | | |
|---|---|---|
| FAEOS-Na,C12-14 + 2 EO | 10,10 % | Basis Tensid |
| Alkyl (C8-10)-1.5-glucosid | 2,50 % | Co.Tensid |
| Ethanol 96%, 1 % MEK vergällt | 3,00 % | Co.Emulgator |
| Natriumhydoxid (50%) | 1,50 % | Neutalisierungsmittel |
| Parfümöl, Citrus Note | 4,00 % | Duftstoff |
| Polyacrylat - Polymer *¹ | 0,80 % | Verdickungsmittel |
| Dest. Wasser | ad.100 | |

| | | |
|---|---|---|
| *¹ Hersteller BF Goodrich, z.B. Carbopol ETD 2690 | | |

ca. 3500 mPas, 20°C, Rotovisko LVT, Spindel 2,6U/min
10,0 pH, unverdünnt
Klare Lösung

### Herstellung

Wasser vorlegen. Verdicker bei mittlerer bis hoher Drehzahl (ca. 800 U/min) einstreuen. ( mit Glasplatten-Test auf Stippenfreiheit testen); falls noch Polymerpartikel vorhanden sind, muß weitergerührt werden. Mit NaOH die Lösung durchneutralisieren Bei reduzierter Drehzahl Parfümöl einrühren.

## Patentansprüche

1. Abgabevorrichtung zur Abgabe von Wirkstofffluiden in die Spülflüssigkeit in einem Toilettenbecken mit einem am Rand des Toilettenbeckens aufhängbaren Halter (1) und mindestens zwei im Halter (1) vorgesehenen, voneinander separierten Vorratsbehältern (2, 3) für jeweils ein Wirkstofffluid, wobei jeder Vorratsbehälter (2, 3) eine eigene Auslaßöffnung (4) aufweist, über die das jeweilige Wirkstofffluid in die Spülflüssigkeit abgebbar ist,
**dadurch gekennzeichnet,**
**daß** die Vorratsbehälter (2, 3) gegen den Eintritt von Spülflüssigkeit in ihr Inneres geschützt sind und die Auslaßöffnungen (4) der Vorratsbehälter (2, 3) so angeordnet sind, daß nur Wirkstofffluid austritt,
**daß** die Auslaßöffnungen (4) der Vorratsbehälter (2, 3) in Gebrauchsstellung bodenseitig angeordnet sind,
**daß** bei jedem Spülvorgang die Abgabe einer Teilmenge des Wirkstofffluids aus jedem der Vorratsbehälter (2, 3) in die Spülflüssigkeit erfolgt,
**daß** am Halter (1) ein plattenartiges Verteilungselement vorgesehen ist, das einen beim Spülvorgang von Spülflüssigkeit überströmten Beaufschlagungsbereich aufweist,
**daß** das Innere des Vorratsbehälters (2, 3) über die Auslaßöffnung (4) unter Zwischenanordnung einer ein freies Fließen des Wirkstofffluids verhindemden Anordnung dauernd mit dem Verteilungselement in Verbindung steht und
**daß** das plattenartige Verteilungselement für mindestens zwei Vorratsbehälter (2, 3),vorzugsweise für alle Vorratsbehälter (2, 3) gemeinsam vorgesehen ist.

2. Abgabevorrichtung zur Abgabe von Wirkstofffluiden in die Spülflüssigkeit in einem Toilettenbecken mit einem am Rand des Toilettenbeckens aufhängbaren Halter (1) und mindestens zwei im Halter (1) vorgesehenen, voneinander separierten Vorratsbehältern (2, 3) für jeweils ein Wirkstofffluid, wobei jeder Vorratsbehälter (2, 3) eine eigene Auslaßöffnung (4) aufweist, über die das jeweilige Wirkstofffluid in die Spülflüssigkeit abgebbar ist,
**dadurch gekennzeichnet,**
**daß** die Vorratsbehälter (2, 3) gegen den Eintritt von Spülflüssigkeit in ihr Inneres geschützt sind und die Auslaßöffnungen (4) der Vorratsbehälter (2, 3) so angeordnet sind, daß nur Wirkstofffluid austritt,
**daß** die Auslaßöffnungen (4) der Vorratsbehälter (2, 3) in Gebrauchsstellung bodenseitig angeordnet sind,
**daß** bei jedem Spülvorgang die Abgabe einer Teilmenge des Wirkstofffluids aus jedem der Vorratsbehälter (2, 3) in die Spülflüssigkeit erfolgt,
**daß** die am Vorratsbehälter (2, 3) bodenseitig angeordnete Auslaßöffnung (4) mittels eines Dichtungselementes (5) geschlossen ist,
**daß** das Dichtungselement (5) in die die Auslaßöffnung (4) verschließende Schließstellung vorgespannt und entgegen der Vorspannkraft in eine die Auslaßöffnung (4) ein wenig freigebende Freigabestellung verstellbar ist,
**daß** zur Verstellung des Dichtungselementes (5) ein mit dem Dichtungselement (5) zusammenwirkendes Betätigungselement (6) vorgesehen ist, das bei jedem Spülvorgang durch die Spülflüssigkeit vorübergehend dergestalt mit einer Kraft beaufschlagbar ist, daß das Dichtungselement (5) entgegen der Vorspannkraft vorübergehend die Freigabestellung einnimmt,
**daß** sich dazu am Betätigungselement (6) ein beim Spülvorgang von Spülflüssigkeit beaufschlagter Beaufschlagungsbereich (7) befindet und
**daß** das Betätigungselement (6) den Dichtungselementen (5) für mindestens zwei Vorratsbehälter (2, 3), vorzugsweise für alle Vorratsbehälter (2, 3) gemeinsam zugeordnet ist.

3. Abgabevorrichtung nach Anspruch 2, **dadurch gekennzeichnet, daß** das Betätigungselement (6) als einarmiger, einenends am Halter (1) angelenkter Hebel ausgeführt ist, daß das Dichtungselement (5) am Betätigungselement (6) zwischen dem am Halter (1) angelenkten Ende und dem Beaufschlagungsbereich (7) angeordnet ist und, vorzugsweise, daß das Betätigungselement (6) sich vom Dichtungselement (5) zum Beaufschlagungsbereich (7) hin gerade oder fallend erstreckt.

4. Abgabevorrichtung nach einem der Ansprüche 1 bis 3, **dadurch gekennzeichnet, daß** die Vorratsbehälter (2, 3) mittels eines Adapters o. dgl. miteinander gekuppelt und so gekuppelt im Halter (1) anbringbar sind.

5. Abgabevorrichtung nach einem der Ansprüche 1 bis 3, **dadurch gekennzeichnet, daß** die Vorratsbehälter (2, 3) im Halter (1) einzeln auswechselbar angebracht bzw. anbringbar sind.

6. Abgabevorrichtung nach einem der Ansprüche 1 bis 3, **dadurch gekennzeichnet, daß** die Vorratsbehälter (2, 3) miteinander unmittelbar gekuppelt und so gekuppelt im Halter (1) anbringbar sind.

7. Abgabevorrichtung nach einem der Ansprüche 1 bis 3, **dadurch gekennzeichnet, daß** die Vorratsbehälter (2, 3) in einem gemeinsamen, einteiligen Gehäuse ausgebildet sind.

8. Abgabevorrichtung nach einem der Ansprüche 1 bis 7, **dadurch gekennzeichnet, daß** die Vorratsbehälter (2, 3) über jeweils eine Nachfüllöffnung einzeln nachfüllbar und ggf. im Halter (1) fest angeordnet oder ausgebildet sind.

9. Abgabevorrichtung nach einem der Ansprüche 1 bis 8, **dadurch gekennzeichnet, daß** die Vorratsbehälter (2, 3) am Halter (1) nebeneinander angeordnet sind.

10. Abgabevorrichtung nach einem der Ansprüche 1 bis 8, **dadurch gekennzeichnet, daß** die Vorratsbehälter (2, 3) am Halter (1) übereinander angeordnet sind.

11. Abgabevorrichtung nach einem der Ansprüche 1 bis 10, **dadurch gekennzeichnet, daß** die Vorratsbehälter (2, 3) am Halter (1) durch Einstecken von oben anbringbar sind.

12. Abgabevorrichtung nach einem der Ansprüche 1 bis 10, **dadurch gekennzeichnet, daß** die Vorratsbehälter (2, 3) am Halter (1) durch seitliches Einschieben anbringbar sind.

13. Abgabevorrichtung nach einem der Ansprüche 1 bis 10, **dadurch gekennzeichnet, daß** die Vorratsbehälter (2, 3) am Halter (1) durch seitliches Ansetzen und Einschwenken anbringbar sind.

14. Abgabevorrichtung nach einem der Ansprüche 1 bis 13, **dadurch gekennzeichnet, daß** bei zwei Vorratsbehältern (2, 3) diese bezogen auf die Mitte der gesamten Abgabevorrichtung asymmetrisch ausgeführt sind.

15. Abgabevorrichtung nach Anspruch 14, **dadurch gekennzeichnet, daß** die Auslaßöffnungen (4) der Vorratsbehälter (2, 3) zur Mitte der gesamten Abgabevorrichtung hin versetzt an den Vorratsbehältern (2, 3) angeordnet sind.

16. Abgabevorrichtung nach einem der vorgenannten Ansprüche 1 bis 15, **dadurch gekennzeichnet, daß** die Vorratsbehälter (2, 3) unterschiedliche Wirkstofffluide enthalten, insbesondere damit gefüllt sind, wobei die unterschiedlichen Wirkstofffluide miteinander kompatibel oder nicht kompatibel sind.

17. Abgabevorrichtung nach Anspruch 16, **dadurch gekennzeichnet, daß** ein Wirkstoffflfuid eine Duftphase, insbesondere eine parfümierte Duftphase, ist.

18. Abgabevorrichtung nach Anspruch 17, **dadurch gekennzeichnet, daß** die Duftphase mindestens einen Duftstoff, vorzugsweise ein Parfümöl, mindestens ein Tensid oder einen Emulgator und Wasser sowie ggf. weitere Inhaltsstoffe wie Konservierungsmittel, Verdickungsmittel, Komplexbildner, Farbstoffe, weitere Tenside oder Emulgatoren oder Kalklöser, enthält.

19. Abgabevorrichtung nach Anspruch 16, **dadurch gekennzeichnet, daß** ein Wirkstoffflfuid eine Bleichphase, insbesondere eine chlorartige Bleichphase, vorzugsweise auf Basis von Hypochlorit, umfaßt, wobei die Bleichphase ggf. weitere Inhaltsstoffe wie Verdickungsmittel, Tenside und Emulgatoren, Neutralisierungsmittel, Farbstoffe und Duftstoffe enthalten kann.

20. Abgabevorrichtung nach Anspruch 16, **dadurch gekennzeichnet, daß** ein Wirkstoffflfuid eine kalklösende Wirkstoffphase, vorzugsweise eine saure kalklösende Wirkstoffphase, umfaßt, wobei die kalklösende Wirkstoffphase neben dem Kalklöser, insbesondere einer organischen oder anorganischen Säure, ggf. weitere Inhaltsstoffe wie Tenside oder Emulgatoren, Verdikkungsmittel, Duftstoffe oder Konservierungsstoffe enthalten kann.

21. Abgabevorrichtung nach Anspruch 16, **dadurch gekennzeichnet, daß** ein Wirkstoffflfuid eine hochkonzentrierte Tensidphase (Schaumbooster) umfaßt.

22. Abgabevorrichtung nach Anspruch 16, **dadurch gekennzeichnet, daß** ein Wirkstoffflfuid eine anitbakteriell und/oder fungizid und/oder antiviral wirkende Aktivstoffphase umfaßt, die neben dem anitbakteriell und/oder fungizid und/oder antiviral wirkenden Aktivstoff ggf. weitere Inhaltsstoffe wie Tenside und Emulgatoren, Verdickungsmittel, Duftstoffe oder Konservierungsmittel enthalten kann.

23. Abgabevorrichtung nach Anspruch 16, **dadurch gekennzeichnet, daß** ein Wirkstoffflfuid eine enzymhaltige Aktivstoffphase umfaßt, die neben dem Enzym weitere Inhaltsstoffe wie Tenside und Emulgatoren, Verdickungsmittel, Duftstoffe oder Konservierungsmittel enthalten kann.

24. Abgabevorrichtung nach Anspruch 16, **dadurch gekennzeichnet, daß** ein Wirkstoffflfuid eine absorbierende, insbesondere geruchsabsorbierende Wirkstoffphase umfaßt, die neben dem Absorptionsmittel, insbesondere Gerauchsabsorptionsmittel, ggf. weitere Inhaltsstoffe wie Tenside und Emulgatoren, Verdickungsmittel, Duftstoffe oder Konservierungsmittel enthalten kann.

## Claims

1. Dispensing device for dispensing active substance fluids into the flushing liquid inside a toilet bowl, having a holder (1) which can be hung on the rim of the toilet bowl, and at least two supply containers (2, 3), which are provided in the holder (1), are separated from each other and are intended for one active substance fluid in each case, with each supply container (2, 3) having a dedicated outlet opening (4) via which the respective active substance fluid can be dispensed into the flushing liquid, **characterized in that** the supply containers (2, 3) are protected against the entry of flushing liquid into their interior, and the outlet openings (4) of the supply containers (2, 3) are arranged in such a manner that only active substance fluid emerges, **in that**, in the use position, the outlet openings (4) of the supply containers (2, 3) are arranged on the bottom side, **in that**, during each flushing operation, a partial quantity of the active substance fluid is dispensed from each of the supply containers (2, 3) into the flushing liquid, **in that** a plate-like distributing element is provided on the holder (1), which distributing element has a region of action over which flushing liquid flows during the flushing operation, **in that** the interior of the supply container (2, 3) is permanently connected to the distributing element via the outlet opening (4) with the arrangement in between of an arrangement preventing free flowing of the active substance fluid, and **in that** the plate-like distributing element is provided jointly for at least two supply containers (2, 3), preferably for all of the supply containers (2, 3).

2. Dispensing device for dispensing active substance fluids into the flushing liquid inside a toilet bowl, having a holder (1) which can be hung on the rim of the toilet bowl, and at least two supply containers (2, 3), which are provided in the holder (1), are separated from each other and are intended for one active substance fluid in each case, with each supply container (2, 3) having a dedicated outlet opening (4) via which the respective active substance fluid can be dispensed into the flushing liquid, **characterized in that** the supply containers (2, 3) are protected against the entry of flushing liquid into their interior, and the outlet openings (4) of the supply containers (2, 3) are arranged in such a manner that only active substance fluid emerges, **in that**, in the use position, the outlet openings (4) of the supply containers (2, 3) are arranged on the bottom side, **in that**, during each flushing operation, a partial quantity of the active substance fluid is dispensed from each of the supply containers (2, 3) into the flushing liquid, **in that** the outlet opening (4) arranged on the bottom side of the supply container (2, 3) is closed by means of a sealing element (5), **in that** the sealing element (5) is prestressed into the closed position closing the outlet opening (4) and can be displaced counter to the prestressing force into a release position opening up the outlet opening (4) a little, **in that**, to displace the sealing element (5), an actuating element (6) is provided which interacts with the sealing element (5) and, during each flushing operation, can be temporarily acted upon by the flushing liquid with a force in such a manner that the sealing element (5) temporarily takes up the release position counter to the prestressing force, **in that** for this purpose a region of action (7) which is acted upon by flushing liquid during the flushing operation is situated on the actuating element (6), and **in that** the actuating element (6) is assigned jointly to the sealing elements (5) for at least two supply containers (2, 3), preferably for all of the supply containers (2, 3).

3. Dispensing device according to Claim 2, **characterized in that** the actuating element (6) is designed as a single-armed lever which is coupled at one end to the holder (1), **in that** the sealing element (5) is arranged on the actuating element (6) between the end coupled to the holder (1) and the region of action (7), and, preferably, **in that** the actuating element (6) extends rectilinearly or sloping from the sealing element (5) to the region of action (7).

4. Dispensing device according to one of Claims 1 to 3, **characterized in that** the supply containers (2, 3) are coupled to each other by means of an adapter or the like and can be fitted, coupled in this manner, in the holder (1).

5. Dispensing device according to one of Claims 1 to 3, **characterized in that** the supply containers (2, 3) are fitted or can be fitted in the holder (1) in a manner such that they can be exchanged individually.

6. Dispensing device according to one of Claims 1 to 3, **characterized in that** the supply containers (2, 3) are coupled directly to each other and can be fitted, coupled in this manner, in the holder (1).

7. Dispensing device according to one of Claims 1 to 3, **characterized in that** the supply containers (2, 3) are formed in a common, single-part housing.

8. Dispensing device according to one of Claims 1 to 7, **characterized in that** the supply containers (2, 3) can be topped up individually via a respective topping-up opening and are optionally arranged or formed in a fixed manner in the holder (1).

9. Dispensing device according to one of Claims 1 to 8, **characterized in that** the supply containers (2, 3) are arranged next to each other on the holder (1).

10. Dispensing device according to one of Claims 1 to 8, **characterized in that** the supply containers (2, 3) are arranged one above the other on the holder (1).

11. Dispensing device according to one of Claims 1 to 10, **characterized in that** the supply containers (2, 3) can be fitted on the holder (1) by insertion from above.

12. Dispensing device according to one of Claims 1 to 10, **characterized in that** the supply containers (2, 3) can be fitted on the holder (1) by being pushed in laterally.

13. Dispensing device according to one of Claims 1 to 10, **characterized in that** the supply containers (2, 3) can be fitted on the holder (1) by being attached and pivoted in laterally.

14. Dispensing device according to one of Claims 1 to 13, **characterized in that**, in the case of two supply containers (2, 3), the latter are formed asymmetrically with respect to the centre of the entire dispensing device.

15. Dispensing device according to Claim 14, **characterized in that** the outlet openings (4) of the supply containers (2, 3) are arranged on the supply containers (2, 3) in a manner offset towards the centre of the entire dispensing device.

16. Dispensing device according to one of the abovementioned Claims 1 to 15, **characterized in that** the supply containers (2, 3) contain different active substance fluids, in particular are filled therewith, with the different active substance fluids being compatible or noncompatible with one another.

17. Dispensing device according to Claim 16, **characterized in that** one active substance fluid is a fragrance phase, in particular a perfumed fragrance phase.

18. Dispensing device according to Claim 17, **characterized in that** the fragrance phase contains at least one fragrance, preferably a perfume oil, at least one surfactant or an emulsifier and water and possibly further contents, such as preservatives, thickeners, complexing agents, dyes, further surfactants or emulsifiers or lime dissolvers.

19. Dispensing device according to Claim 16, **characterized in that** one active substance fluid comprises a bleach phase, in particular a chlorine-like bleach phase, preferably based on hypochlorite, it being possible for the bleach phase to possibly contain further contents, such as thickeners, surfactants and emulsifiers, neutralizers, dyes and fragrances.

20. Dispensing device according to Claim 16, **characterized in that** one active substance fluid comprises a lime-dissolving active substance phase, preferably an acid, lime-dissolving active substance phase, it being possible for the lime-dissolving active substance phase to contain, in addition to the lime dissolver, in particular an organic or inorganic acid, possibly further contents, such as surfactants or emulsifiers, thickeners, fragrances or preservatives.

21. Dispensing device according to Claim 16, **characterized in that** one active substance fluid comprises a highly concentrated surfactant phase (foam booster).

22. Dispensing device according to Claim 16, **characterized in that** one active substance fluid comprises an antibacterial and/or fungicidal and/or antiviral active ingredient phase, it being possible for the active ingredient phase to contain, in addition to the antibacterial and/or fungicidal and/or antiviral active ingredient, possibly further contents, such as surfactants and emulsifiers, thickeners, fragrances or preservatives.

23. Dispensing device according to Claim 16, **characterized in that** one active substance fluid comprises an enzyme-containing active ingredient phase which may contain, in addition to the enzyme, further contents, such as surfactants and emulsifiers, thickeners, fragrances or preservatives.

24. Dispensing device according to Claim 16, **characterized in that** one active substance fluid comprises an absorbent, in particular odour-absorbent, active substance phase which, in addition to the absorbing agent, in particular odour-absorbing agent, may possibly contain further contents, such as surfactants and emulsifiers, thickeners, fragrances or preservatives.

## Revendications

1. Dispositif de distribution pour distribuer des fluides actifs au liquide de chasse dans une cuvette de W. C., comprenant un support (1) apte à s'accrocher au bord de la cuvette du W. C. et au moins deux récipients de stockage (2, 3) séparés l'un de l'autre, prévus dans le support (1), pour respectivement un fluide actif, chaque récipient de stockage (2, 3) présentant une propre ouverture d'évacuation (4) par laquelle le fluide actif respectif peut être distribué dans le liquide de chasse,
**caractérisé en ce que**
les récipients de stockage (2, 3) sont protégés contre la pénétration du liquide de chasse dans leur espace interne et les ouvertures d'évacuation (4) des récipients de stockage (2, 3) sont disposées de telle sorte que seul du fluide actif s'en évacue,
**en ce que** les ouvertures d'évacuation (4) des récipients de stockage (2, 3) sont disposées du côté du fond en position d'utilisation,
**en ce que**, à chaque fonctionnement de chasse, a lieu la distribution d'une quantité partielle du fluide actif à partir de chacun des récipients de stockage (2, 3) dans le liquide de chasse,
**en ce qu'**on prévoit, sur le support (1), un élément de répartition en forme de plaque qui présente une zone de sollicitation débordée par le liquide de chasse lors du fonctionnement de la chasse,
**en ce que** l'intérieur du récipient de stockage (2, 3) est mis en liaison permanente avec l'élément de répartition, via l'ouverture d'évacuation (4), via l'aménagement intermédiaire d'un agencement empêchant un écoulement libre du fluide actif et
**en ce que** l'élément de répartition en forme de plaque est prévu à titre d'élément commun pour au moins deux récipients de stockage (2, 3), de préférence pour tous les récipients de stockage (2, 3).

2. Dispositif de distribution pour distribuer des fluides actifs au liquide de chasse dans une cuvette de W. C., comprenant un support (1) apte à s'accrocher au bord de la cuvette du W. C. et au moins deux récipients de stockage (2, 3) séparés l'un de l'autre, prévus dans le support (1), pour respectivement un fluide actif, chaque récipient de stockage (2, 3) présentant une propre ouverture d'évacuation (4) par laquelle le fluide actif respectif peut être distribué dans le liquide de chasse,
**caractérisé en ce que**
les récipients de stockage (2, 3) sont protégés contre la pénétration du liquide de chasse dans leur espace interne et les ouvertures d'évacuation (4) des récipients de stockage (2, 3) sont disposées de telle sorte que seul du fluide actif s'en évacue,
**en ce que** les ouvertures d'évacuation (4) des récipients de stockage (2, 3) sont disposées du côté du fond en position d'utilisation,
**en ce que**, à chaque fonctionnement de chasse, a lieu la distribution d'une quantité partielle du fluide actif à partir de chacun des récipients de stockage (2, 3) dans le liquide de chasse,
**en ce que** l'ouverture d'évacuation (4) disposée du côté du fond du récipient de stockage (2, 3) est fermée à l'aide d'un élément d'étanchéité (5),
**en ce que** l'élément d'étanchéité (5) est mis en état de précontrainte dans la position de fermeture fermant l'ouverture d'évacuation (4) et est à même de se déplacer à l'encontre de la force de précontrainte pour prendre une position de libération libérant un peu l'ouverture d'évacuation (4),
**en ce qu'**on prévoit, pour le déplacement de l'élément d'étanchéité (5), un élément d'actionnement (6) coopérant avec l'élément d'étanchéité (5) qui peut être sollicité momentanément, lors de chaque fonctionnement de chasse, par le liquide de chasse, avec une force telle que l'élément d'étanchéité (5) adopte momentanément la position de libération à l'encontre de la force de précontrainte,
**en ce qu'**on trouve, à cet effet, sur l'élément d'actionnement (6), une zone de sollicitation (7) sollicitée, lors du fonctionnement de chasse, par le liquide de chasse et
**en ce que** l'élément d'actionnement (6) est attribué de manière commune aux éléments d'étanchéité (5) pour au moins deux récipients de stockage (2, 3), de préférence pour tous les récipients de stockage (2, 3).

3. Dispositif de distribution selon la revendication 2, **caractérisé en ce que** l'élément d'actionnement (6) est réalisé sous la forme d'un levier à bras unique, articulé à une extrémité au support (1), **en ce que** l'élément d'étanchéité (5) est disposé sur l'élément d'actionnement (6) entre l'extrémité articulée au support (1) et la zone de sollicitation (7), et de préférence **en ce que** l'élément d'actionnement (6) s'étend depuis l'élément d'étanchéité (5) jusque dans la zone de sollicitation (7), en position horizontale ou tombante.

4. Dispositif de distribution selon l'une quelconque des revendications 1 à 3, **caractérisé en ce que** les récipients de stockage (2, 3) sont couplés l'un à l'autre à l'aide d'un adaptateur ou analogues et peuvent être appliqués dans le support (1) ainsi accouplés.

5. Dispositif de distribution selon l'une quelconque des revendications 1 à 3, **caractérisé en ce que** les récipients de stockage (2, 3) sont appliqués, respectivement peuvent être appliqués dans le support (1) de façon à pouvoir être échangés de manière individuelle.

6. Dispositif de distribution selon l'une quelconque des revendications 1 à 3, **caractérisé en ce que** les récipients de stockage (2, 3) sont couplés directement l'un à l'autre et peuvent être appliqués dans le support (1) ainsi accouplés.

7. Dispositif de distribution selon l'une quelconque des revendications 1 à 3, **caractérisé en ce que** les récipients de stockage (2, 3) sont réalisés dans un logement commun d'une seule pièce.

8. Dispositif de distribution selon l'une quelconque des revendications 1 à 7, **caractérisé en ce que** les récipients de stockage (2, 3) peuvent être remplis ultérieurement de manière individuelle via respectivement une ouverture de remplissage ultérieur et **en ce que**, le cas échéant, ils sont disposés ou réalisés à demeure dans le support (1).

9. Dispositif de distribution selon l'une quelconque des revendications 1 à 8, **caractérisé en ce que** les récipients de stockage (2, 3) sont disposés l'un à côté de l'autre sur le support (1).

10. Dispositif de distribution selon l'une quelconque des revendications 1 à 8, **caractérisé en ce que** les récipients de stockage (2, 3) sont disposés l'un par-dessus l'autre sur le support (1).

11. Dispositif de distribution selon l'une quelconque des revendications 1 à 10, **caractérisé en ce que** les récipients de stockage (2, 3) peuvent venir s'appliquer sur le support (1) par enfichage à partir du haut.

12. Dispositif de distribution selon l'une quelconque des revendications 1 à 10, **caractérisé en ce que** les récipients de stockage (2, 3) peuvent venir s'appliquer sur le support (1) par coulissement latéral.

13. Dispositif de distribution selon l'une quelconque des revendications 1 à 10, **caractérisé en ce que** les récipients de stockage (2, 3) peuvent venir s'appliquer sur le support (1) par rapprochement latéral et par pivotement.

14. Dispositif de distribution selon l'une quelconque des revendications 1 à 13, **caractérisé en ce que** dans le cas de deux récipients de stockage (2, 3), ces derniers sont réalisés de manière asymétrique par rapport au milieu de l'ensemble du dispositif de distribution.

15. Dispositif de distribution selon la revendication 14, **caractérisé en ce que** les ouvertures d'évacuation (4) des récipients de stockage (2, 3) sont disposées sur les récipients de stockage (2, 3) en étant décalées en direction du milieu de l'ensemble du dispositif de distribution.

16. Dispositif de distribution selon l'une quelconque des revendications précédentes 1 à 15, **caractérisé en ce que** les récipients de stockage (2, 3) contiennent des fluides actifs différents, notamment qu'ils sont remplis avec lesdits fluides, les fluides actifs différents pouvant être compatibles ou non compatibles l'un avec l'autre.

17. Dispositif de distribution selon la revendication 16, **caractérisé en ce qu'**un fluide actif est une phase odorante, en particulier une phase odorante parfumée.

18. Dispositif de distribution selon la revendication 17, **caractérisé en ce que** la phase odorante contient au moins une substance odorante, de préférence une essence de parfum, au moins un agent tensioactif ou un émulsifiant et de l'eau ainsi que, le cas échéant, d'autres constituants tels que des conservateurs, des épaississants, des formateurs de complexe, des colorants, d'autres agents tensioactifs ou d'autres émulsifiants ou des agents anticalcaires.

19. Dispositif de distribution selon la revendication 16, **caractérisé en ce qu'**un fluide actif comprend une phase de blanchiment, en particulier une phase de blanchiment contenant du chlore, de préférence à base d'hypochlorite, la phase de blanchiment pouvant contenir le cas échéant d'autres constituants tels que des épaississants, des agents tensioactifs et des émulsifiants, des agents de neutralisation, des colorants et des substances odorantes.

20. Dispositif de distribution selon la revendication 16, **caractérisé en ce qu'**un fluide actif comprend une phase active anticalcaire, de préférence une phase active anticalcaire acide, la phase active anticalcaire pouvant contenir, outre l'agent anticalcaire, notamment un acide organique ou inorganique, le cas échéant d'autres constituants tels que des agents tensioactifs ou des émulsifiants, des épaississants, des substances odorantes ou des conservateurs.

21. Dispositif de distribution selon la revendication 16, **caractérisé en ce qu'**un fluide actif comprend une phase tensioactive à forte concentration (favorisant la formation de mousse).

22. Dispositif de distribution selon la revendication 16, **caractérisé en ce qu'**un fluide actif comprend une phase active à activité antibactérienne et/ou fongicide et/ou antivirale, qui, outre la substance active à activité antibactérienne et/ou fongicide et/ou antivirale, peut le cas échéant contenir d'autres constituants tels que des agents tensioactifs et des émulsifiants, des épaississants, des substances odorantes ou des conservateurs.

23. Dispositif de distribution selon la revendication 16, **caractérisé en ce qu'**un fluide actif comprend une phase active enzymatique qui, outre l'enzyme, peut contenir d'autres constituants tels que des agents tensioactifs et des émulsifiants, des épaississants, des substances odorantes ou des conservateurs.

24. Dispositif de distribution selon la revendication 16, **caractérisé en ce qu'**un fluide actif comprend une phase active absorbante, en particulier absorbant les odeurs, qui, outre l'agent d'absorption, en particulier l'agent d'absorption des odeurs, peut le cas échéant contenir d'autres constituants tels que des agents tensioactifs et des émulsifiants, des épaississants, des substances odorantes ou des conservateurs.
